# EUROPÄISCHE PATENTSCHRIFT

(11) **EP 1 893 813 B1**
(45) Veröffentlichungstag und Bekanntmachung des Hinweises auf die Patenterteilung: **25.12.2013**
(21) Anmeldenummer: 06754537.6
(22) Anmeldetag: 23.06.2006
(51) Int. Cl.: E01C 19/38, E02D 3/074

(54) **BODENVERDICHTUNGSVORRICHTUNG MIT AUTOMATISCHER ODER BEDIENERINTUITIVER VERSTELLUNG DES VORSCHUBVEKTORS**
SOIL COMPACTING DEVICE WITH AUTOMATIC OR OPERATOR-INTUITIVE ADJUSTMENT OF THE ADVANCE VECTOR
DISPOSITIF DE COMPACTAGE DU SOL A REGLAGE AUTOMATIQUE OU A REGLAGE INTUITIF PAR L'UTILISATEUR DU VECTEUR D'AVANCE

(30) Priorität: 24.06.2005 DE 102005029432
(43) Veröffentlichungstag der Anmeldung: 05.03.2008
(73) Patentinhaber: Wacker Neuson Produktion GmbH & Co. KG, 80809 München (DE)
(72) Erfinder: FISCHER, Michael, 80798 München (DE); STENZEL, Otto, W., 82211 Herrsching (DE); KOLMAR, Oliver, 85579 Neubiberg (DE); AWRATH, Martin, 81373 München (DE); UNVERDORBEN, Walter, 85229 Markt Indersdorf (DE); SCHENNACH, Hermann, 85386 Dietersheim (DE)
(74) Vertreter: Müller - Hoffmann & Partner
(86) Internationale Anmeldenummer: PCT/EP2006/006088
(87) Internationale Veröffentlichungsnummer: WO 2006/136447

(56) Entgegenhaltungen:
- WO-A-02/35005
- DE-C1- 19 912 813
- US-B1- 6 717 379

## Beschreibung

Die Erfindung betrifft eine Vibrationsplatte gemäß dem Oberbegriff von Anspruch 1.

Vibrationsplatten zur Bodenverdichtung weisen üblicherweise eine Untermasse auf, die unter anderem eine den Boden verdichtende Bodenkontaktplatte und eine die Bodenkontaktplatte beaufschlagende Schwingungserregereinrichtung umfasst, sowie eine mit der Untermasse über eine Federeinrichtung verbundene Obermasse, zu der z. B. der Antrieb zu rechnen ist.

Umschaltbare Vibrationsplatten, also Vibrationsplatten, deren Fahrtrichtung wenigstens in Vorwärts- und Rückwärtsrichtung umschaltbar ist, werden üblicherweise in der so genannten "Zweiwellen-Technologie" ausgeführt. Derartige Maschinen sind entweder über eine Fernsteuerung bedienbar oder handgeführt. Bei handgeführten Vibrationsplatten ist an der Obermasse eine Führungsdeichsel angebracht, an deren Kopf Fahrtrichtungssteuerelemente vorgesehen sind. Mit Hilfe der Fahrtrichtungssteuerelemente kann unter anderem der Schwingungserreger derart angesteuert werden, dass er eine Schwingung mit einer resultierenden Kraft erzeugt, deren horizontale Wirkungsrichtung in die vom Bediener gewünschte Richtung zeigt. Außerdem sind die Fahrtrichtungssteuerelemente meist robust ausgeführt, so dass der Bediener auch durch manuelle Krafteinleitung die Fahrtrichtung der Vibrationsplatte beeinflussen kann oder gar die Vibrationsplatte lenken kann.

Bei Vibrationsplatten in Zwelwellen-Technologie weist der auf der Untermasse angeordnete Schwingungserreger zwei gegenläufig drehbare Unwuchtwellen auf. Die Unwuchtwellen sind formschlüssig drehbar miteinander gekoppelt, so dass die vordere Welle rückwärts und die hintere Welle vorwärts dreht. Die von den beiden Wellen getragenen Unwuchten sind in der Ausgangsstellung um 90° gegeneinander gedreht.

Eine derartige Vibrationsplatte ist z. B. aus der WO 02/35005 A1 bekannt.

Fig. 1 zeigt schematisch eine Seitenansicht einer aus dem Stand der Technik bekannten Vibrationsplatte. Auf einer Bodenkontaktplatte 1 ist ein aus einer vorderen Unwuchtwelle 2 und einer hinteren Unwuchtwelle 3 gebildeter Schwingungserreger angeordnet. Über eine aus mehreren Federn bestehende Federeinrichtung 4 ist eine Obermasse 5 mit der Bodenkontaktplatte 1 verbunden. In der Obermasse 5 ist ein nicht dargestellter Antrieb für den Schwingungserreger vorgesehen. Weiterhin ist an der Obermasse 5 eine Deichsel 6 mit einem Bedienelement 7 angebracht.

In dem Schwingungserreger sind auf den Unwuchtwellen 2, 3 jeweils Unwuchten 8 und 9 angebracht, die in der in Fig. 1 gezeigten Ausgangsstellung um 90° zueinander verdreht sind. Durch die gegenläufige Rotation der Unwuchtwellen 2, 3 ergibt sich ein resultierender Kraftvektor 10, der zu jedem Zeitpunkt um 45° gegen die Bodenoberfläche, also die durch die Bodenkontaktplatte 1 definierte Ebene geneigt ist. Das Aufschlagen der im Wesentlichen durch die Bodenkontaktplatte 1 und den Schwingungserreger gebildeten Untermasse führt zur Bodenverdichtung. Von der nominal vorhandenen Unwuchtgesamtkraft werden - aufgrund der Winkelstellung - jeweils rund 70 % für die Verdichtung (vertikale Kraftwirkung) und für den Vortrieb (horizontale Kraftwirkung) verwendet.

Eine der beiden Unwuchten 8, 9 kann um bis zu 180° auf der zugehörigen Unwuchtwelle 2, 3 verdreht werden. Alternativ dazu kann auch insgesamt die Phasenlage zwischen den beiden Unwuchtwellen 2, 3 verändert werden. Dadurch ergibt sich die Möglichkeit einer Vor- und Rücksteuerung, sowie des Standrüttelns bei dann 100 % Verdichtungswirkung, jedoch ohne Horizontalbewegung.

Fig. 2 zeigt in Analogie zu Fig. 1 in schematischer Darstellung die Vibrationsplatte, wobei die Phasenlage der Unwuchtwelle 3 mit der Unwucht 9 um 180° gegenüber der in Fig. 1 gezeigten Stellung verändert wurde. Dadurch ergibt sich ein resultierender Kraftvektor 10, der im Wesentlichen mit einem Winkel von 45° gegen die Bodenkontaktplatte 1 nach hinten gerichtet ist und somit eine Rückwärtsfahrt der Vibrationsplatte bewirkt. Die entsprechende Veränderung der Phasenlage im Schwingungserreger wurde in bekannter Weise durch ein Betätigen des Bedienelements 7, d. h. ein Nachhintenziehen des Bedienelements 7, bewirkt.

Zum Verändern der Phasenlage zwischen den Unwuchten 8, 9 bzw. den Unwuchtwellen 2, 3 wird üblicherweise eine Drallhülse verwendet, die so beschaffen ist, dass z. B. die zu verstellende Unwucht in Wellenrichtung entlang einer Spiralnut geführt wird und dadurch den entsprechenden Verdrehwinkel erfährt. Anstelle einer Drallhülse sind auch andere Verstellglieder bekannt, wie z. B. Differenzial- oder Planetengetriebe. Diese Technik ist seit langem bekannt, so dass sich eine eingehendere Beschreibung erübrigt.

Für bestimmte Anwendungsfälle (z. B. Lauf auf kaum verdichtungsfähigem Material, wie Sand, beim Asphaltbau oder beim Pflastereinrütteln) kommt es weniger auf die Verdichtungswirkung als vielmehr auf einen schnellen Vorlauf der Vibrationsplatte an. In der Praxis behilft man sich in solchen Fällen zuweilen dadurch, dass der Winkel zwischen den Unwuchten 8, 9 auf den Wellen 2, 3 derart verändert wird, dass der resultierende Kraftvektor 10 flacher verläuft. In Fig. 3 wird als Beispiel eine Relativstellung der Unwuchten 8, 9 gezeigt, bei der sich ein resultierender Kraftvektor 10 ergibt, dessen Kraftwirkungswinkel kleiner als 45° ist. Dementsprechend weist der Kraftvektor 10 eine größere Horizontalkomponente auf, die eine stärkere Vortriebswirkung erreicht. Im Gegenzug wird die Vertikalkomponente des Kraftvektors 10 reduziert, so dass die Verdichtungswirkung entsprechend geringer ist.

Die in Fig. 3 gezeigte, flachere Stellung des Kraftvektors 10 kann z. B. durch "Umhängen" der Unwuchtwellen 2, 3 um einen oder mehr Zähne an dem 1:1-Getriebe zwischen den Unwuchtwellen 2, 3 erfolgen. Eine andere Möglichkeit besteht in der Verwendung einer Drallhülse mit steilerer Steigung, die eine größere Winkelverdrehung als 180° bewirkt.

Beim Umhängen der Unwuchtwellen 2, 3 um einen oder mehrere Zähne kann eine Vergrößerung der Horizontalkomponente des Kraftvektors nur in einer Richtung - vorzugsweise der Vorwärtsrichtung - erreicht werden. In der anderen Richtung wird hingegen die Horizontalkomponente reduziert, wie in Fig. 4 erkennbar, bei der die Unwuchtwellen 2, 3 - ausgehend von der Stellung gemäß Fig. 3 - in Rückwärtsfahrt verschwenkt wurden. Aufgrund des großen Vertikalanteils des Kraftvektors 10 bei der Rückwärtsfahrt läuft die Vibrationsplatte sehr unruhig, wodurch eine Anwendung im Asphalt oder Pflasterbau unmöglich gemacht wird.

Für diesen Fall ist eine Drallhülse mit steiler Steigung der Führungsnut vorteilhaft, die auch bei Rückwärtsfahrt einen schnelleren Vortrieb - entsprechend dem Vortrieb in Vorwärtsrichtung - ermöglicht, wie in Fig. 5 schematisch gezeigt ist.

Nachteilig für beide Varianten ist es, dass gleichzeitig mit der vertikalen Verdichtungskraftkomponente auch die Kraftkomponente reduziert wird, die zwischen den einzelnen Verdichtungsstößen das Abheben der Bodenkdntaktplatte 1 vom Boden bewirkt. Denn nur bei einer ausreichend großen Vertikalkraftkomponente kann die Bodenkontaktplatte vom zu verdichtenden Boden abspringen und in der gewünschten Weise vorwärts bewegt werden. Auf ebenem Boden ist dies in weiten Bereichen der Winkelverstellung des Kraftvektors 10 unkritisch. Sobald aber Steigungen zu überwinden sind, reicht die vertikale Kraftwirkung oft nicht mehr aus, um die Untermasse vom Boden soweit abzuheben, dass sie sich in Folge der vorwärts gerichteten Horizontalkraftwirkung die Steigung hinaufbewegen lässt.

Fig. 6 zeigt einen derartigen Anwendungsfall, bei dem eine Vibrationsplatte mit flach eingestelltem Kraftvektor 10 (Kraftwirkungswinkel <45°) eine Steigung hinauffährt. Bei dieser Anordnung ist die Wahrscheinlichkeit groß, dass die Vibrationsplatte stehenbleibt, obwohl die Kraftkomponente in Bewegungsrichtung (Horizontalkomponente bezüglich der Bodenkontaktplatte 1) erhöht wurde. Dieser Effekt ist für den Bediener der Vibrationsplatte oft nicht nachvollziehbar und im Übrigen hinderlich für ein effektives Arbeiten.

Der Erfindung liegt die Aufgabe zugrunde, eine Vibrationsplatte anzugeben, bei der die Vortriebsgeschwindigkeit in Abhängigkeit von einer Veränderung der Umgebungsbedingungen oder in Abhängigkeit von einem Bedienerwunsch optimiert bzw. maximiert werden kann. Weiterhin ist ein Verfahren für eine Maximierung der Vortriebsgeschwindigkeit einer Vibrationsplatte anzugeben.

Erfindungsgemäß wird die Aufgabe durch eine Vibrationsplatte gemäß Anspruch 1, 4 oder 16 und ein Verfahren gemäß Anspruch 17 gelöst. Vorteilhafte Weiterentwicklungen sind den abhängigen Ansprüchen zu entnehmen.

Die erfindungsgemäße Vibrationsplatte ist dadurch gekennzeichnet, dass eine Vortriebseinstelleinrichtung vorgesehen ist zum Ansteuern der Schwingungserregereinrichtung derart, dass die Kraftwirkungsrichtung stets automatisch in eine Stellung eingestellt wird, bei der ein maximal möglicher Vortrieb der Vibrationsplatte über Grund erreicht wird, wenn der Steuerbefehl des Bedieners eine maximale Vortriebsgeschwindigkeit verlangt. Dabei ist die Kraftwirkungsrichtung durch das Ansteuern mittels der Vortriebseinrichtung in Abhängigkeit von einer Veränderung der Umgebung der Vibrationsplatte, insbesondere der Neigung und/oder der Festigkeit eines von der Bodenkontaktplatte zu verdichtenden Untergrunds, veränderbar.

Mit Hilfe der Vortriebseinstelleinrichtung ist es somit möglich, eine geeignete Stellung für die Schwingungserregereinrichtung vorzugeben, so dass sich eine Kraftwirkungsrichtung ergibt, die für den jeweiligen Anwendungsfall, der durch die Umgebungsbedingungen (Steigung, Verdichtungsgrad, Festigkeit des Bodens) vorgegeben ist, am besten geeignet ist und insbesondere eine maximale Vortriebsgeschwindigkeit ermöglicht, wenn dies vom Bediener gewünscht ist.

Es hat sich überraschenderweise herausgestellt, dass die Vortriebsgeschwindigkeit einer Vibrationsplatte bei unterschiedlich stark geneigten Strecken in erheblichem Maße von dem jeweiligen Kraftwirkungswinkel abhängt.

Bei einer Fahrt auf ebenem Boden (Steigung 0°) führt ein Kraftwirkungswinkel zwischen 20° und 30° zu einer maximalen Vortriebsgeschwindigkeit. Bei einer Steigung des Untergrunds von nur 5° liegt hingegen der optimale Kraftwirkungswinkel bei rund 40°, während er bei einer Steigung des Untergrunds von 10° um 60° liegen muss, um eine maximale Vortriebsgeschwindigkeit zu erreichen.

Erwartungsgemäß nimmt mit zunehmender Steigung die maximal zu erreichende Vortriebsgeschwindigkeit ab. Erstaunlich ist dabei aber, dass sich der optimale Kraftwirkungswinkel, bei dem dieser maximale Vorschub erreicht werden kann, mit größerer Steigung zu höheren Winkeln hin verschiebt. Demnach ist es in einem Gelände mit Steigungen nicht optimal, die Vibrationsplatte nur mit einem fest eingestellten Kraftwirkungswinkel (z. B. 45°) vorzusehen. Man erreicht dann nicht den bestmöglichen Vortrieb bzw. kann mit der Vibrationsplatte nicht die Steigungen überwinden, die eigentlich noch überwindbar wären. Bei einem Kraftwirkungwinkel von 45° und bereits einer Steigung von 10° kann die Vortriebsgeschwindigkeit gegen Null gehen.

Durch geeignete Betätigung der Winkelstellung der Unwuchtwellen kann jedoch für unterschiedliche Steigungswinkel jeweils ein optimaler Kraftwirkungswinkel gefunden werden, so dass bis zu einer gewissen Grenzsteigung des Geländes immer ein Vortrieb möglich ist. Besondere praktische Bedeutung hat dabei eine in der Vibrationsplatte hinterlegte feste Zuordnung von "Längsneigung der Maschine" bzw. "Neigungswinkel der Bodenkontaktplatte" und dem "Winkel des resultierenden Kraftvektors" mit dem Ziel, eine maximale Vortriebsgeschwindigkeit zu erreichen, sofern der Bediener dies wünscht und zum Beispiel über ein Bedienelement der Vibrationsplatte "mitgeteilt" hat.

Fig. 7 zeigt die oben beschriebene Vibrationsplatte mit verbessertem Steigverhalten, bei der der Bediener durch geschickte Ansteuerung mit Hilfe des Bedienelements 7 einen Kraftvektor 10 erreicht, dessen Kraftwirkungswinkel über 45° liegt, um - trotz der verhältnismäßig großen Steigung - einen Vorschub zu erreichen.

Für den Bediener ist es jedoch in der Praxis schwierig, den Kraftvektor durch Betätigen der ihm zur Verfügung stehenden Steuerelemente hinsichtlich seiner Stellung derart anzupassen bzw. zu variieren, dass für unterschiedliche Steigungen noch ein Vortrieb erzeugt wird bzw. der Vortrieb jeweils maximiert wird. Diese Aufgabe überfordert den im Regelfall nur schlecht ausgebildeten, mit fortschreitender Arbeitsdauer immer unkonzentrierter werdenden Bediener.

Die erfindungsgemäße Vibrationsplatte schafft hier Abhilfe dadurch, dass die Vortriebseinstelleinrichtung in der Lage ist, die Kraftwirkungsrichtung jeweils so einzustellen, dass stets ein maximal möglicher Vortrieb der Vibrationsplatte erreicht werden kann, wenn der Bediener dies wünscht. Unter maximal möglichem Vortrieb ist dementsprechend ein Vortrieb bzw. eine Vortriebsgeschwindigkeit zu verstehen, der bzw. die unter den gegebenen Bedingungen (z. B. der Steigung) von der Vibrationsplatte im günstigsten Fall erreicht werden kann. Die erfindungsgemäße Vibrationsplatte ergreift selbstständig Maßnahmen, um diesen maximal möglichen Vortrieb zu erreichen bzw. konstant zu halten, sofern der Bediener über das Bedienelement seinen entsprechenen Steuerbefehl gegeben und damit seinen Willen zum maximalen Vortrieb kundgetan hat.

Selbstverständlich steht es dem Bediener frei, über das Bedienelement auch Steuerbefehle zu geben, die keinen maximalen Vortrieb der Vibrationsplatte verlangen. Der Bediener kann je nach Ausgestaltung der Schwingungserregereinrichtung auch Kraftwirkungswinkel einstellen, die eine verminderte Vortriebsgeschwindigkeit, eine Fahrt in entgegengesetzter Richtung oder eine Lenkbewegung der Vibrationsplatte bewirken. Insofern hat der Bediener nach wie vor alle Möglichkeiten zur Steuerung der Vibrationsplatte, wie dies auch beim Stand der Technik bekannt ist. Dann jedoch, wenn der Bediener ausdrücklich einen maximalen Vortrieb der Vibrationsplatte wünscht, ergreift die Vortriebseinstelleinrichtung die entsprechenden Maßnahmen automatisch und erreicht unabhängig von einer Veränderung der Umgebung der Vibrationsplatte, also zum Beispiel einer Steigung des Untergrunds, stets die maximal mögliche Vortriebsgeschwindigkeit.

Der Wille des Bedieners, dass die Vibrationsplatte die maximal mögliche Vortriebsgeschwindigkeit erreichen soll, kann zum Beispiel dadurch mitgeteilt werden, dass er das Bedienelement (zum Beispiel einen Hebel) gegen einen Druckpunkt (zum Beispiel einen Druckschalter) drückt bzw. den Druckpunkt überwindet. Wird hingegen der Druckpunkt durch das Bedienelement nicht überwunden, folgt die Einstellung des Kraftwirkungswinkels dem üblichen (zum Beispiel linearen) Zusammenhang zwischen der Stellung des Bedienelements und der resultierenden Kraftwirkungsrichtung. Die automatische Einstellung der Kraftwirkungsrichtung derart, dass stets die maximal mögliche Vortriebsgeschwindigkeit erreicht wird, ist dann ausgeschaltet.

Besonders vorteilhaft ist es dabei, dass die Kraftwirkungsrichtung durch das Ansteuern mittels der Vortriebseinstelleinrichtung in Abhängigkeit von einer Veränderung der Umgebung der Vibrationsplatte, insbesondere der Neigung und/oder der Festigkeit eines von der Bodenkontaktplatte zu verdichtenden Untergrunds, veränderbar ist.

Demgemäß kann es vorteilhaft sein, dass die Vortriebseinstelleinrichtung eine Neigungserkennungseinrichtung zum Erkennen eines Neigungswinkels der Bodenkontaktplatte bezüglich einer Horizontalen aufweist, um auf diese Weise festzustellen, dass die Vibrationsplatte in der Ebene oder auf einer Steigung bewegt wird. Weiterhin weist die Vortriebseinstelleinrichtung eine Einstelleinrichtung zum Einstellen eines als Kraftwirkungswinkel bezeichneten Winkels der Kraftwirkungswirkung bezüglich der Bodenkontaktplatte in Abhängigkeit von dem Neigungswinkel der Bodenkontaktplatte auf. Zu diesem Zweck kann in der Vortriebseinstelleinrichtung eine Tabelle mit entsprechenden Daten hinterlegt werden. Je nach ermitteltem Neigungswinkel und damit festgestellter Steigung wird der optimale Kraftwirkungswinkel für die Schwingungserregereinrichtung vorgegeben, bei dem sich die maximale Vortriebswirkung ergibt.

Bei einer anderen, in Anspruch 4 definierten Variante der Erfindung ist-wie beim Stand der Technik - die Kraftwirkungsrichtung durch das Ansteuern mittels einer Vortriebseinstelleinrichtung in Abhängigkeit von einem Steuerbefehl des Bedieners veränderbar, wobei der Steuerbefehl durch den Bediener über ein Bedienelement eingegeben werden kann. Erfindungsgemäß weist die Vortriebseinstelleinrichtung zusätzlich zu dem Bedienelement eine weitere Bedienerwunsch-Erkennungseinrichtung auf. Das bedeutet, dass außer der üblichen Auswertung der Stellung des Bedienelements (z. B. ein Handgriff, ein Hebel, ein Taster, ein Joystick) eine weitere Auswertung vorgenommen wird, um den Bedienerwunsch noch besser zu erkennen. Dazu weist die Bedienerwunsch-Erkennungseinrichtung wenigstens eine Kraftmesseinrichtung auf, mit der eine vom Bediener auf das Bedienelement und/oder auf ein weiteres Bedienelement aufgebrachte Kraft in wenigstens einer Raumrichtung erfasst werden kann. Wenn die von der Kraftmesseinrichtung erfasste Kraft größer ist als eine zum bestimmungsgemäßen Betätigen des Bedienelements erforderliche Kraft, wird dies von der Vortriebseinstelleinrichtung dahingehend interpretiert, dass der Bediener mit der Wirkung, die er durch das Verstellen des Bedienelements allein erreicht hat, noch nicht zufrieden ist. Vielmehr nimmt die Vortriebseinstelleinrichtung dann an, dass der Bediener einen stärkeren Effekt wünscht.

Schiebt der Bediener z. B. einen als Bedienelement dienenden Bedienhebel nach vorne und drückt ihn mit erhöhter Kraft weiterhin in Vorwärtsrichtung, interpretiert die Vortriebseinstelleinrichtung dieses Verhalten dahingehend, dass der Bediener einen schnelleren Vortrieb der Vibrationsplatte wünscht. Dementsprechend kann die Vortriebseinstelleinrichtung Maßnahmen ergreifen, um die Vortriebsgeschwindigkeit zu erhöhen, soweit dies technisch noch möglich ist.

Wenn die von der Kraftmesseinrichtung erfasste Kraft größer als eine zum bestimmungsgemäßen Betätigen des Bedienelements erforderliche Kraft ist, verändert die Vortriebseinstelleinrichtung die Kraftwirkungsrichtung entsprechend vorgegebener Regeln. Dadurch kann durch Interpretieren des vom Bediener nicht explizit durch Betätigen des Bedienelements kundgetanen Bedienerwunsches die Vortriebsgeschwindigkeit maximiert werden. Dabei ist es möglich, die insbesondere bei Hindernissen (Steigungen) beim Bediener auftretenden intuitiven Reaktionen zu erfassen und daraus für die Vibrationsplatte entsprechende Schlüsse zu ziehen und Einstellungen am Schwingungserreger vorzunehmen.

Die Kraftmesseinrichtung kann zum Erfassen der Kraft ausgebildet sein, die der Bediener auf das zum Eingeben der Steuerbefehle dienenden Bedienelements ausübt. Alternativ dazu sind jedoch auch Vibrationsplatten bekannt, die wenigstens zwei Bedienelemente aufweisen, nämlich ein erstes Bedienelement (z. B. Bedienhebel) zum Eingeben von Steuerbefehlen durch den Bediener und ein zweites Bedienelement (z. B. ein Handgriff), an dem der Bediener durch Ergreifen und Einleiten einer Kraft die Vibrationsplatte führen kann. So ist es also möglich, dass der Bediener einerseits seine Steuerbefehle über das erste Bedienelement (z. B. einen Joystick) an die Vortriebseinstelleinrichtung übermittelt und zusätzlich über das zweite Bedienelement (den Handgriff) korrigierend auf die Fortbewegung der Vibrationsplatte Einfluss nimmt. Die Kraftmesseinrichtung ist dann in vorteilhafter Weise derart ausgebildet, dass sie auch auf das zweite Bedienelement wirkende Kräfte erfasst und als Bedienerwunsch interpretiert, so dass daraufhin durch die Vortriebseinstelleinrichtung entsprechend der vorgegebenen Regeln die Kraftwirkungsrichtung des Schwingungserregers verändert werden kann.

Vorteilhafterweise weist die Vortriebseinstelleinrichtung für diesen Zweck eine Bedienerwunsch-Erkennungseinrichtung auf, die eine Kraftmesseinrichtung umfassen kann, um eine vom Bediener auf ein Bedienelement aufgebrachte Kraft in wenigstens eine Raumrichtung zu erfassen.

Vorzugsweise sind durch die Kraftmesseinrichtung mehrere vom Bediener aufgebrachte Kräfte in mehreren Raumrichtungen getrennt erfassbar.

Es hat sich herausgestellt, dass der Bediener intuitiv durch Drücken oder Ziehen an einem Bedienelement, das am Ende einer Deichsel oder einem Führungsbügel angebracht sein kann, versucht, der Vibrationsplatte zu einem schnelleren Vorschub zu "verhelfen". So versucht der Bediener durch Schieben oder Ziehen an dem Bedienelement Einfluss auf die Vorschubgeschwindigkeit zu nehmen. Wenn sich der Vibrationsplatte ein Hindernis, insbesondere in Form einer Steigung, entgegenstellt, versucht der Bediener durch Nachunten-Drücken des Bedienelements und damit des Deichselendes die Vibrationsplatte - ähnlich einem Kinderwagen - vorne anzuheben, um den Anstieg zu erleichtern. Bei Rückwärtsfahrt hingegen hebt der Bediener das Deichselende an, damit die Vibrationsplatte das Hindernis leichter meistern kann.

Als Deichsel sind in diesem Zusammenhang nicht nur "echte" Deichseln zu verstehen, sondern auch Führungsbügel oder andere Führungseinrichtungen, die es dem Bediener ermöglichen, eine Führungskraft auf die Vibrationsplatte auszuüben.

Die Erfindung ist jedoch nicht auf deichselgeführte Vibrationsplatten beschränkt, sondern kann ebenso auch bei ferngesteuerten Vibrationsplatten eingesetzt werden. Auch hier hat der Bediener die Möglichkeit, durch intuitives Drücken oder Ziehen eines Bedienelements Einfluss auf die Steuerung der Vibrationsplatte zu nehmen. Ähnliche Phänomene können z. B. bei Spielern von Computerspielen beobachtet werden, die auf einen Joystick Kräfte ausüben, die weit über die Kräfte hinausgehen, die zum bestimmungsgemäßen Bedienen des Joysticks erforderlich wären.

Vorzugsweise sind durch die Kraftmesseinrichtung aufgrund der getrennt erfassten Kräfte getrennt zu verarbeitende Kraftsignale erzeugbar, wobei die Vortriebseinstelleinrichtung eine Steuereinrichtung aufweist, mit der die Kraftsignale derart auswertbar sind, dass in Abhängigkeit von Betrag und/ oder Richtung der ein jeweiliges Kraftsignal bewirkenden Kraft die Kraftrichtung des Schwingungserregers verändert wird. Auf diese Weise kann der Bediener durch Ausüben einer entsprechenden Kraft auf das Bedienelement bestimmte Steuerreaktionen der Vortriebseinstelleinrichtung erreichen, die zu einer gewünschten Einstellung des Schwingungserregers führt.

Der Begriff "Bedienelement" steht stellvertretend für Steuergriffe oder Handgriffe, über die der Bediener Kräfte zum Führen der Vibrationsplatte händisch einleiten kann. Handgriffe stellen dabei üblicherweise fest montierte Griffe dar, die ausschließlich zum Greifen für den Bediener dienen, während Steuergriffe einerseits beweglich sind, um Steuerbefehle für den Schwingungserreger vorzugeben, und andererseits aber robust genug ausgeführt sind, um vom Bediener mit vollem Krafteinsatz gezogen oder gedrückt zu werden. Weiterhin können Steuerelemente vorgegeben werden, die jedoch lediglich zum Vorgeben von Steuerbefehlen für den Schwingungserreger dienen, nicht jedoch zur Aufnahme größerer mechanischer Kräfte von dem Bediener.

Vorteilhafterweise dient das Bedienelement oder das Steuerelement zum Vorgeben einer Vorwärts- und/oder einer Rückwärtsfahrt der Vibrationsplatte, wobei die Kraftwirkungsrichtung durch die Schwingungserregereinrichtung in Abhängigkeit von einem Signal von dem Bedienelement oder dem Steuerelement entsprechend mit einer horizontalen Kraftkomponente in Vorwärts- oder in Rückwärtsrichtung einstellbar ist. Das Bedienelement oder das Steuerelement ermöglichen somit, die Vibrationsplatte in bekannter Weise vorwärts und rückwärts zu steuern.

Bei einer besonders vorteilhaften Ausführungsform der Erfindung ist dann, wenn eine durch den Bediener an dem Bedienelement aufgebrachte Kraft einen vorgegebenen Grenzwert nicht übersteigt, ein Kraftwirkungswinkel auf einen vorgegebenen Standard-Kraftwirkungswinkel einstellbar. Generell ist im Folgenden als Kraftwirkungswinkel der Winkel zwischen der Kraftwirkungsrichtung (Wirkungsrichtung der vom Schwingungserreger erzeugten resultierenden Kraft) und der als Bezugsebene angesehenen Bodenkontaktplatte zu verstehen. Dementsprechend kann der Kraftwirkungswinkel maximal 90° betragen. Ein weiteres Verschwenken der Kraftwirkungsrichtung über 90° hinaus würde wieder zu kleineren Kraftwirkungswinkeln führen.

Der Standard-Kraftwirkungswinkel wird - mit entsprechend gerichteter Horizontalkomponente - eingestellt, wenn der Bediener über das Bedien- oder Steuerelement ein entsprechendes Signal für Vorwärts- oder Rückwärtsfahrt vorgegeben hat.

Bei einer besonders vorteilhaften Ausführungsform der Erfindung ist die Vortriebseinstelleinrichtung derart ausgebildet, dass, wenn eine durch den Bediener an dem Bedienelement im Wesentlichen nach unten gerichtet aufgebrachte Kraft einen vorgegebenen Grenzwert übersteigt und eine Vorwärtsfahrt gewählt ist, der Kraftwirkungswinkel steiler als der vorgegebene Standard-Kraftwirkungswinkel einstellbar ist. Dies betrifft den oben geschilderten Fall, dass der Bediener bei Auftreten eines Hindernisses oder einer Steigung das intuitive Bestreben haben wird, durch Herunterdrücken des hinteren Deichselendes ein Anheben des Vorderendes der Bodenkontakplatte zu erreichen, um dadurch der Vibrationsplatte den Steigvorgang zu erleichtern. Die erfindungsgemäße Vortriebseinstelleinrichtung erkennt dieses Bemühen des Bedieners und schließt daraus, dass eine Steigung zu überwinden ist. Dementsprechend und unter Berücksichtigung des oben Beschriebenen wird der Kraftwinkel auf einen steileren Winkel eingestellt.

Für einen anderen Anwendungsfall, bei dem der Bediener bei Rückwärtsfahrt an dem Bedienelement im Wesentlichen nach oben zieht und dabei die von ihm aufgebrachte Kraft einen vorgegebenen Grenzwert übersteigt, wird der Kraftwirkungswinkel ebenfalls steiler eingestellt. Auch hier versucht der Bediener durch Hochziehen der Deichsel während der Rückwärtsfahrt das Steigverhalten der Vibrationsplatte intuitiv zu verbessern. Die Vortriebseinstelleinrichtung unterstützt dieses Bemühen dadurch, dass der Kraftwirkungswinkel steiler eingestellt wird.

Die Schwenkwinkeleinstellungen bzw. Schwenkwinkeländerungen, die durch die Vortriebseinstelleinrichtung vorgegeben werden, können je nach Ausgestältung des Schwingungserregers gestuft oder kontinuierlich erfolgen. Das Maß, um das die Vortriebseinstelleinrichtung den Kraftwirkungswinkel relativ zu dem Standard-Kraftwirkungswinkel verändert, kann fest vorgegeben sein, wobei eine mechanische oder elektronische Vorprogrammierung möglich ist. Ebenfalls ist es denkbar, den Kraftwirkungswinkel kontinuierlich über einen längeren Zeitraum zu verändern. Weiterhin kann der Kraftwirkungswinkel auch in mehreren Stufen mit jeweils kleineren Schwenkwinkeln verändert werden. Im Wesentlichen hängen diese Möglichkeiten auch von den Fähigkeiten des Schwingungserregers ab.

Wenn hingegen der Bediener bei Vorwärtsfahrt der Vibrationsplatte das Bedienelement nach vorne, in Vorwärtsrichtung drückt, wird dies von der Vortriebseinstelleinrichtung als Wunsch des Bedieners interpretiert, schneller zu fahren. Dementsprechend wird der Kraftwirkungswinkel flacher eingestellt, insbesondere flacher als der Standard-Kraftwirkungswinkel. Dadurch lässt sich eine Kraftwirkung erreichen, die oben in Zusammenhang mit Fig. 3 beschrieben wurde.

Entsprechendes gilt für die Rückwärtsfahrt: Wenn der Bediener das Bedienelement nach hinten, in Rückwärtsrichtung zieht, wünscht er eine Erhöhung des Vortriebs in Rückwärtsrichtung. Dementsprechend veranlasst die Vortriebseinstelleinrichtung, dass der Kraftwirkungswinkel flacher eingestellt wird, wie z. B. in Fig. 5 gezeigt.

Besonders vorteilhaft ist es, dass die Vortriebseinstelleinrichtung derart ausgebildet ist, dass, wenn ein veränderter Kraftwirkungswinkel bereits eingestellt wurde, der dementsprechend steiler oder flacher als der vorgegebene Standard-Kraftwirkungswinkel ist, dieser veränderte Kraftwirkungswinkel auch dann konstant gehalten wird, wenn die von dem Bediener an dem Bedienelement aufgebrachte Kraft den vorgegebenen Grenzwert nicht mehr übersteigt. Es genügt dementsprechend, dass der Bediener nur zu Beginn von einer z. B. gewünschten schnellen Vorwärtsfahrt der Vibrationsplatte das Bedienelement nach vorne drückt, so dass sich der flachere Kraftwirkungswinkel einstellt. Dieser Kraftwirkungswinkel wird auch dann beibehalten, wenn der Bediener keine erhöhte Kraft mehr ausübt. Gleiches gilt z. B. auch beim längeren Befahren einer Steigung, wo ebenfalls der steilere Kraftwirkungswinkel nicht mehr verändert wird.

Besonders vorteilhaft ist es, dass, wenn eine durch den Bediener an dem Bedienelement aufgebrachte, der ursprünglichen, den vorgegebenen Grenzwert übersteigenden Kraft entgegengesetzt wirkende Kraft einen weiteren vorgegebenen Grenzwert übersteigt, der Kraftwirkungswinkel in Richtung der entgegengesetzt wirkenden Kraft um einen vorgegebenen Schwenkwinkel in mehreren Schritten oder kontinuierlich verschwenkt wird. Dies betrifft den Fall, dass der Bediener z. B. zunächst eine schnelle Vorwärtsfahrt wünschte und dementsprechend ein flacher Kraftwirkungswinkel eingestellt wurde. Wenn die jetzt automatisch eingestellte höhere Vortriebsgeschwindigkeit für den Bediener zu schnell ist, wird er automatisch an dem Bedienelement in Rückwärtsrichtung, also der Vorwärtsrichtung entgegengesetzt ziehen, selbst wenn er noch nicht über das Steuerelement den Schwingungserreger explizit ansteuert. Das Ziehen an dem Bedienelement wird von der Vortriebseinstelleinrichtung erkannt, so dass daraufhin wieder ein steilerer Kraftwirkungswinkel eingestellt wird und die Vibrationsplatte ihre Vorwärtsfahrt verlangsamt. Je nach Ausgestaltung ist es dabei möglich, bei länger anhaltender Zugkraft des Bedieners in Rückwärtsrichtung die Vibrationsplatte schließlich in Horizontalrichtung in Stillstand zu bringen (Kraftwirkungswinkel 90°).

Schließlich ist es bei einer Weiterentwicklung der Erfindung auch möglich, eine vollständige Fahrtrichtungsänderung herbeizuführen, wenn vom Bediener entsprechend lang andauernde Kräfte auf das Bedienelement ausgeübt werden.

Wie ausgeführt, kann als Kriterium für das Steiler- oder Flacherstellen des Kraftwirkungswinkels das Übersteigen eines vorgegebenen Grenzwerts durch die von dem Bediener in der entsprechenden Richtung aufgebrachten Kraft angenommen werden. Alternativ oder ergänzend dazu ist es auch möglich, die vom Bediener aufgebrachte Kraft über einen bestimmten Zeitraum zu Mitteln, um bei einem Anstieg bzw. einem Konstanthalten oder einem Verringern der Kraft die entsprechenden Wirkungen zu erzeugen. Insbesondere kann in dieser Weise ein gleitender Mittelwert unter Zuhilfenahme eines geeigneten Zeitfensters bestimmt werden, so dass bei einem Erhöhen der Bedienerkraft im Mittel bzw. auch einem Gleichbleiben oder einem Absinken der gemittelten Bedienerkraft die oben beschriebenen Maßnahmen von der Vortriebseinstelleinrichtung ergriffen werden.

Bei einer anderen, in Anspruch 16 angegebenen Variante der Erfindung weist die Vortriebseinstelleinrichtung eine Geschwindigkeits-Detektionseinrichtung zum Erfassen einer aktuellen Vortriebsgeschwindigkeit und/oder zum Erfassen einer Änderung der Vortriebsgeschwindigkeit auf. Weiterhin ist eine Auswerteeinrichtung zum Vergleichen der aktuellen Vortriebsgeschwindigkeit mit der zuletzt erfassten Vortriebsgeschwindigkeit und/oder zum Auswerten der Änderung der Vortriebsgeschwindigkeit vorgesehen, so dass ein Vergrößern oder ein Verringern der Vortriebsgeschwindigkeit der Vibrationsplatte feststellbar ist. Schließlich ist eine Variationseinrichtung vorhanden, zum Ändern der Kraftwirkungsrichtung in einer Schwenkrichtung mit kleinen Winkelschritten oder kontinuierlich derart, dass bei Feststellen einer Vergrößerung der Vortriebsgeschwindigkeit eine weitere Änderung der Kraftwirkungsrichtung in der gleichen Schwenkrichtung bewirkt wird, während bei Feststellen einer Verringerung der Vortriebsgeschwindigkeit eine Änderung der Kraftwirkungsrichtung in einer entgegengesetzten Schwenkrichtung bewirkt wird.

Auf diese Weise ist eine automatische Maximierung der Vortriebsgeschwindigkeit möglich. Die Vortriebseinstelleinrichtung überwacht die Auswirkungen, die eine Änderung des Kraftwirkungswinkels zur Folge hat. Wenn nach Änderung des Kraftwirkungswinkels eine Vergrößerung der Vortriebsgeschwindigkeit festgestellt wird, schließt die Vortriebseinstelleinrichtung daraus, dass eine weitere Änderung des Kraftwirkungswinkels in gleicher Weise eine weitere Vergrößerung der Vortriebsgeschwindigkeit bewirken wird. Wenn sich hingegen die Vortriebsgeschwindigkeit verringert hat, verschwenkt die Vortriebseinstelleinrichtung die Kraftwirkungsrichtung in entgegengesetzter Weise, mit der Erwartung, damit eine Erhöhung der Vortriebsgeschwindigkeit zu erreichen.

Bei dem erfindungsgemäßen Verfahren zum Maximieren der Vortriebsgeschwindigkeit werden die dafür erforderlichen Schritte durchgeführt. Während des Fahrens der Vibrationsplatte in Abhängigkeit von einem von dem Bediener vorgegebenen Richtungswunsch wird die aktuelle Vortriebsgeschwindigkeit (bzw. eine Änderung der Vortriebsgeschwindigkeit) erfasst. Die Vortriebsgeschwindigkeit wird mit der zuletzt erfassten Vortriebsgeschwindigkeit verglichen und ein Vergrößern oder ein Verringern der Vortriebsgeschwindigkeit festgestellt. Die Kraftwirkungsrichtung wird in der gleichen Schwenkrichtung verändert, wie bei einer vorherigen Änderung, wenn eine Vergrößerung der Vortriebsgeschwindigkeit festgestellt wurde. Wird hingegen eine Verringerung der Vortriebsgeschwindigkeit festgestellt, erfolgt das Ändern der Kraftwirkungsrichtung in der zu der vorherigen Schwenkrichtung entgegengesetzten Schwenkrichtung. Diese Schritte werden ständig wiederholt, um ein Optimieren der Vortriebsgeschwindigkeit zu ermöglichen.

Die zuletzt beschriebene automatische Regelung zum Optimieren der Vortriebsgeschwindigkeit kann auch in Kombination mit der oben beschriebenen bedienerintuitiven Steuerung oder auch mit einer standardmäßigen Ansteuerung einer Vibrationsplatte erfolgen. Zum Beispiel ist es denkbar, dass eine Taste vorgesehen ist, an der der Bediener bei Bedarf automatisch die maximale Vortriebsgeschwindigkeit mittels automatischer Regelung verlangt. Der Bediener wird dann von eigenen Maßnahmen weitgehend befreit.

Diese und weitere Merkmale der Erfindung werden nachfolgend anhand eines Beispiels unter Zuhilfenahme der begleitenden Figuren näher erläutert. Es zeigen:
- **Fig. 1**: in schematischer Seitenansicht eine aus dem Stand der Technik bekannte Vibrationsplatte in Vorwärtsfahrt:
- **Fig. 2**: die Vibrationsplatte von Fig. 1 in Rückwärtsfahrt;
- **Fig. 3**: die Vibrationsplatte mit erhöhter Vorwärtsfahrt;
- **Fig. 4**: die Vibrationsplatte von Fig. 3 bei Rückwärtsfahrt;
- **Fig. 5**: die Vibrationsplatte von Fig. 3 in einer anderen Ausführungsform bei erhöhter Rückwärtsfahrt;
- **Fig. 6**: die Vibrationsplatte von Fig. 3 an einer Steigung;
- **Fig. 7**: in schematischer Darstellung die Vibrationsplatte von Fig. 6 mit optimiertem Steigverhalten;
- **Fig. 8**: einen bei einer erfindungsgemäßen Vibrationsplatte eingesetzten Regelkreis zur bedienerintuitiven Steuerung bei Vorwärtsfahrt;
- **Fig. 9**: einen bei der erfindungsgemäßen Vibrationsplatte eingesetzten Regelkreis zur bedienerintuitiven Steuerung bei Rückwärtsfahrt;

Die erfindungsgemäße Vibrationsplatte entspricht in vielen Teilen den oben bereits in Zusammenhang mit den Fig. 1 bis 7 beschriebenen, aus dem Stand der Technik bekannten Vibrationsplatten. Insofern wird auf die obigen Beschreibung Bezug genommen.

Die Vibrationsplatte weist eine an sich bekannte Schwingungserregereinrichtung nach der Zweiwellen-Technologie oder auch der Dreiwellen- oder Mehrwellen-Technologie auf. Ebenso ist es möglich, dass eine der Unwuchtwellen 2, 3 axial geteilt ist, wobei jeder axiale Teil eine eigene Unwuchtmasse trägt, deren Relativstellung individuell ansteuerbar ist. Bei einem derartigen Schwingungserreger kann ein Giermoment um die Hochachse der Vibrationsplatte erzeugt werden, was eine Lenkbarkeit erlaubt. Bei einem Dreiwellen-Schwingungserreger ist die eine Hälfte der beim Zweiwellen-Erreger vorne angebrachten Unwucht nach hinten verlagert. Dementsprechend hat der Kraftwirkungsvektor bei Zweiwellen- und Dreiwellen-Erregern dasselbe Verhalten. Die Erfindung kann mithin bei Dreiwellen- oder Mehrwellen-Erregern ebenfalls eingesetzt weden. Im Folgenden wird der Einfachheit halber jedoch nur auf Zwelwellen-Schwingungserreger Bezug genommen, wie oben bereits anhand der Figuren 1 bis 7 beschrieben.

Der Schwingungserreger bei der erfindungsgemäßen Vibrationsplatte ist derart ausgestaltet, dass die Richtung der resultierenden Kraft nicht nur, wie allgemein üblich, in den beiden Grenzstellungen (für Vorwärts- und Rückwärtsfahrt) eingestellt werden kann, sondern auch in Zwischenstellungen. Ideal ist es, wenn die Kraftwirkungsrichtung in zahlreichen Zwischenstellungen einstellbar ist, um entsprechend viele Kraftwirkungswinkel realisieren zu können.

Fig. 8 zeigt als Prinzipschaubild einen Regelkreis, mit dem eine bedienerintuitive Optimierung des Steigverhaltens der erfindungsgemäßen Vibrationsplatte erreicht wird.

An einer an der Obermasse der Vibrationsplatte befestigten Deichsel 16 ist ein Bedienelement 17 vorgesehen, über das der Bediener in an sich bekannter Weise Steuerbefehle für die Vorwärts- und Rückwärtsfahrt an den Schwingungserreger übermittelt. Das Bedienelement 17 kann als robuster Griff ausgeführt sein, der zwischen der in Fig. 8 gezeigten Vorwärtsstellung und einer in Fig. 8 gestrichelten Rückwärtsstellung verschwenkbar ist, Außerdem kann der Bediener über das Bedienelement 17 mechanische Kräfte zum Führen und Lenken der Vibrationsplatte einbringen.

Bei einer nicht dargestellten anderen Ausführungsform handelt es sich bei dem Bedienelement 17 um einen fest an der Deichsel 16 angebrachten Handgriff. Die Steuerbefehle für den Schwingungserreger werden dann vom Bediener über ein nicht dargestelltes, zusätzliches Steuerelement eingegeben.

Das Bedienelement 17 ist mit einer nicht dargestellten Kraftmesseinrichtung gekoppelt, die die vom Bediener aufgebrachte Kraft misst. Dabei können verschiedene Raumrichtungen unterschieden werden (rauf, runter, nach vorne, nach hinten).

Die Kraftmesseinrichtung erzeugt Kraftsignale 18, die an einen Zentralrechner 19 übermittelt werden. In dem Zentralrechner 19 wird aus den gemessenen Bedienkräften ein Mittelwert unter Zuhilfenahme eines geeigneten Zeitfensters gebildet (vergleiche Fig. 8, dort Anzahl N der gleitend zu mittelnden Messwerte).

Aufgrund der somit erfassten und hinsichtlich ihrer Wirkungsrichtung differenzierten Kräfte wird ein Bedienerwunsch ermittelt und in Form einer Stellgröße für den Schwingungserreger festgelegt. In dem Schwingungserreger kann z. B. ein Linearantrieb 20 vorgesehen sein, der die Unwuchten bzw. Unwuchtwellen in der gewünschten Weise derart ansteuert, dass sich ein vorgegebener Kraftwirkungswinkel 21 ergibt.

Der Linearantrieb 20 sollte stufenlos verstellbar und in der angewählten Position gehalten werden können, um jede Zwischenwinkelstellung erreichen zu können. Der Linearantrieb 20 kann z. B. hydraulisch oder elektromotorisch angetrieben werden. Dem Linearantrieb 20 kann ein eigener schneller Regelkreis beigeschaltet sein, der die Aufgabe hat, die von außen vorgewählte Relativstellung der Unwuchten konstant zu halten.

Aufgrund des Kraftwirkungswinkels 21 und der vom Schwingungserreger erzeugten Schwingung ergibt sich ein bestimmtes Steigverhalten der Vibrationsplatte, die insbesondere vom Bediener zur Kenntnis genommen wird. Der Bediener dient insofern als Regelglied. Je nach seinem Wunsch wird er an dem Bedienelement 17 drücken oder ziehen und dadurch über den Regelkreis eine Veränderung oder ein Konstanthalten des Kraftwirkungswinkels 21 und damit des Steigverhaltens der Vibrationsplatte bewirken.

Wenn ein Bediener die Vibrationsplatte schneller laufen lassen möchte, wird er intuitiv kräftiger nach vorn gegen das Bedienelement 17 drücken (siehe Fig. 8, dort Kraft F_{S}), obwohl gerade bei größeren Platten aufgrund der großen trägen Masse damit kaum eine Wirkung erreicht werden kann. Das kräftigere Drücken (Ansteigen der gemittelten Bedienerkraft), insbesondere, wenn mit einer Kraft oberhalb eines vorgegebenen Grenzwerts gedrückt wird, kann nun als Befehlssignal für den Zentralrechner 19 genutzt werden, um die Unwuchtmassen im Schwingungserreger um einen gewissen Winkelbetrag inkremental gegeneinander zu verstellen. Auf diese Weise kann der Kraftwirkungswinkel flacher gestellt werden, so dass eine höhere Vortriebsgeschwindigkeit erreicht wird.

Die Bedienkräfte am Bedienelement 17 können durch Kraftmessdosen am Deichselkopf erfasst werden. Ebenfalls ist es möglich, druckempfindliche Handgriffe vorzusehen. Grundsätzlich eignen sich alle Arten von Druck- bzw. Kraftaufnehmern, mit denen die Handkraft des Bedieners erfasst werden kann. Jedoch sollte eine Differenzierung in verschiedene Wirk- bzw. Raumrichtungen möglich sein.

Erhält der Zentralrechner 19 - z. B. durch Auswertung des gleitenden Mittelwerts wie Information, dass die horizontale Bedienerkraft F_{S} durch intuitives Nachdrücken der Bedienelemente 17 sich im Mittel erhöht hat, so wird der Kraftwirkungswinkel flacher eingestellt. Dadurch erhöht sich in der Ebene die Vorwärtsgeschwindigkeit. Diese Funktionalität unterstützt den Bediener vor allem dann, wenn auf ebener Fläche eine größere Flächenleistung durch höhere Geschwindigkeit erzielt werden soll. Die maximal einstellbare Verstellung des Gesamtkraftwinkels nach vorne muss begrenzt sein, damit noch eine vertikale Restkraft verbleibt, die die Untermasse vom Boden abhebt, um noch einen Vortrieb zu ermöglichen. Anderenfalls würde die Bodenkontaktplatte 1 nicht mehr vom Boden abheben und lediglich eine horizontale Hin- und Herbewegung vollziehen.

Die maximal einstellbare sinnvolle Verstellung des Kraftwirkungswinkels kann empirisch ermittelt werden und dem Zentralrechner 19 als begrenzende Information einprogrammiert werden.

Soll nun die Vibrationsplatte eine Unebenheit oder eine Steigung überfahren, wird ein zweites Kraftmesselement eine Bedienkraft F_{D} messen, mit der der Bediener die Vibrationsplatte an der Deichsel 16 intuitiv nach unten drücken will, um die Vorderkante der Bodenkontaktplatte 1 anzuheben. Auch für diese Kraftkomponente bildet der Zentralrechner 19 einen geeigneten Mittelwert. Erhält der Zentralrechner 19 die Information, dass sich die vertikale Bedienkraft nach unten im Mittel erhöht hat bzw. jenseits von einem vorgegebenen Grenzwert liegt, so wird der Kraftwinkel steiler eingestellt. Auch die Rückstellung des Gesamtkraftvektors muss auf ein maximal mögliches Maß begrenzt bleiben, um eine minimal notwendige Vortriebskomponente zu erzielen.

Wenn die Maschine an einem Hang steckenbleibt, weil der Bediener den Kraftvektor zu steil eingestellt hat, wird der Bediener intuitiv die Maschine an dem Bedienelement 17 nach vorne drücken, wodurch der Kraftwirkungswinkel wieder flacher eingestellt wird. Wenn die vertikale, nach unten gerichtete Bedienerkraft abnimmt, wird der Kraftwinkel ebenfalls wieder flacher eingestellt. Durch beide Maßnahmen kann die Maschine letztlich wieder Fahrt aufnehmen.

Solange die Vibrationsplatte keine horizontalen oder vertikalen Bedienkraftsignale bekommt, stellt sie den Schwingungserreger auf einen Standard-Kraftwinkel von z. B. 45° zurück. Für Sonderanwendungen (z. B. Pflastereinrütteln) können auch andere Standard-Kraftwinkel vorgegeben werden.

Fig. 9 zeigt den Regelkreis von Fig. 8 bei Rückwärtsfahrt der Vibrationsplatte.

Das Bedienelement 17 wurde von dem Bediener entsprechend in bekannter Weise nach hinten verschwenkt, um den Schwingungserreger derart anzusteuern, dass ein resultierender Kraftvektor mit Horizontalkomponente in Rückwärtsrichtung erzeugt wird.

Auch jetzt sind wieder Kraftmesseinrichtungen vorgesehen, um die Bedienkräfte des Bedieners zu erfassen.

Wenn die Vibrationsplatte in Rückwärtsfahrt eine Steigung hinauffährt, wird der Bediener intuitiv in Verlängerung der Deichsel 16 das Bedienelement 17 nach hinten oben ziehen wollen, um die Hinterkante der Bodenkontaktplatte 1 anzuheben. Die hierfür aufgewendete Kraft F_{D} wird durch die Kraftmesseinrichtung erfasst und als Kraftsignal 18 an den Zentralrechner 19 weitergeleitet. Dieser stellt, wenn die gemessene Bedienkraft über die normale Bedienkraft hinausgeht, den Kraftwirkungswinkel steiler, so dass ein stärkeres Abheben der Untermasse mit der Bodenkontakplatte 1 ermöglicht wird.

Wird der Kraftwirkungswinkel hingegen zu steil eingestellt und somit die Vortriebsgeschwindigkeit der Vibrationsplatte zu gering, wird der Bediener die Maschine intuitiv zu sich heranziehen wollen (Kraft F_{S}). Dieses Kraftsignal wird ebenfalls vom Zentralrechner 19 ausgewertet, woraufhin der Kraftwirkungswinkel wieder flacher eingestellt wird.

Soweit eine gewisse Grenzsteigung nicht überschritten wird, ist es somit möglich, auch in Rückwärtsfahrtrichtung eine bestmögliche Fahrtgeschwindigkeit für die Vibrationsplatte zu erreichen. In Rückwärtsfahrt findet grundsätzlich der gleiche Regelalgorithmus Anwendung wie bei Vorwärtsfahrt, nur dass die Bedienkräfte betragsmäßig ein umgekehrtes Vorzeichen tragen.

In dem beschriebenen Regelkreis der Vibrationsplatte kann eine geeignete Zeitkonstante eingebaut werden, um für den Bediener ein angenehmes Bedienverhalten zu erreichen. Der Regelkreis kann durch eine große Anzahl heranzuziehender Messwerte N zur gleitenden Mittelwertbildung für die Bedürfnisse des Menschen ausreichend langsam gemacht werden. Der Bediener ist dann in der Lage, die Rolle eines Messgliedes hinsichtlich des Steigverhaltens der Vibrationsplatte zu übernehmen, wobei sein intuitives Bedienverhalten aktiv von der Vibrationsplatte unterstützt wird. Die gewollt langsame Reaktion der Vibrationsplatte verhindert ein für den Bediener überraschendes Verhalten der Maschine.

Die Bedienkräfte zum Auslösen des beschriebenen Ansteuermechanismus müssen größer sein als die normalerweise ohnehin wirkenden Bedienkräfte. Der Bediener hat dann subjektiv im normalen Betriebsbereich das Gefühl einer vertrauten Steuerung und nimmt die zusätzliche Steuermöglichkeit durch Aufbringen stärkerer Bedienkräfte als zusätzliches Steuerelement wahr.

Durch intuitives - oder auch beabsichtigtes - Drücken und Ziehen der Bedienelemente kann es der Bediener erreichen, dass die Vibrationsplatte sowohl in der Ebene als auch am Hang eine maximale Vortriebsgeschwindigkeit erreicht. Die zusätzlich vorhandene Möglichkeit, mit Hilfe des Bedienelements 17 auch Zwischenstellungen des Schwingungserregers, also gezielte Kraftwirkungswinkel, einzustellen, ist hiervon nicht berührt. Dem Bediener wird durch die erfindungsgemäße Vibrationsplatte ein Kombinationsbedienelement zur Verfügung gestellt, mit dem er intuitiv stets optimal steuern kann.

Bei einer anderen Ausführungsform der Erfindung wird zusätzlich zum Bediener oder anstelle des Bedieners als Mess- und Stellglied ein Geschwindigkeits- bzw. Beschleunigungssensor vorgesehen, mit dem die aktuelle Vorwärtsgeschwindigkeit bzw. Geschwindigkeitsänderung bestimmt werden kann. So kann die Geschwindigkeit z. B. auch durch Analyse einer Beschleunigungsmessreihe ermittelt werden. Ein automatisches Regelglied ist daraufhin in der Lage, den Kraftwirkungswinkel innerhalb vorgegebener Grenzen zu variieren und durch Vergleich mit weiteren Geschwindigkeitsmessungen festzustellen, ob die Variation des Kraftwirkungswinkels, also das Verschwenken des Kraftwirkungswinkels, in die richtige Richtung erfolgte, so dass die Vortriebsgeschwindigkeit erhöht wurde. Wird hingegen eine Verringerung der Vortriebsgeschwindigkeit festgestellt, kann der Kraftwirkungswinkel auch in die entgegengesetzte Schwenkrichtung verschwenkt werden.

Durch den fortwährenden Vergleich wird der Kraftwirkungswinkel derart eingestellt, dass jeweils eine optimale Vortriebsgeschwindigkeit erreicht werden kann.

Die oben beschriebene intuitive Bedienersteuerung oder die zuletzt beschriebene vollautomatische Kraftvektoroptimierung können unabhängig voneinander oder auch in Kombination miteinander bei der erfindungsgemäßen Vibrationsplatte um Einsatz kommen. Ebenso ist es möglich, die beiden genannten Prinzipien bei einer Vortriebseinstelleinrichtung einzusetzen, bei der eine Bergauf- oder Bergab-Fahrt der Vibrationsplatte, z. B. durch eine Neigungserkennungseinrichtung, erkannt wird und eine entsprechende Verstellung des Kraftvektors bewirkt wird.

## Patentansprüche

1. Vibrationsplatte, mit
- einer einen Antrieb aufweisenden Obermasse (5); und mit
- einer mit der Obermasse (5) über eine Federeinrichtung (4) verbundenen, eine Schwingungserregereinrichtung (2) und eine Bodenkontaktplatte (1) aufweisenden Untermasse;
wobei
- durch die Schwingungserregereinrichtung (2) eine Schwingung mit einer resultierenden Kraftwirkungsrichtung erzeugbar ist;
- die Schwingungserregereinrichtung (2) derart ansteuerbar ist, dass die Kraftwirkungsrichtung in mehrere Stellungen, insbesondere in mehr als zwei Stellungen einstellbar ist;
- ein Bedienelement (17) zum Eingeben eines Steuerbefehls durch den Bediener vorgesehen ist;
- das Bedienelement (17) mit einer Vortriebseinstelleinrichtung gekoppelt ist, so dass der Steuerbefehl auf die Vortriebseinstelleinrichtung übertragbar ist; und wobei
- die Kraftwirkungsrichtung durch das Ansteuern mittels der Vortriebseinstelleinrichtung in Abhängigkeit von dem Steuerbefehl des Bedieners veränderbar ist;
**dadurch gekennzeichnet, dass**
- die Vortriebseinstelleinrichtung zum Ansteuern der Schwingungserregereinrichtung (2) derart ausgebildet ist, dass die Kraftwirkungsrichtung stets automatisch in eine Stellung eingestellt wird, bei der eine maximal mögliche Vortriebsgeschwindigkeit der Vibrationsplatte über Grund erreicht wird, wenn der Steuerbefehl des Bedieners eine maximale Vortriebsgeschwindigkeit verlangt; und dass
- die Kraftwirkungsrichtung durch das Ansteuern mittels der Vortriebseinstelleinrichtung in Abhängigkeit von einer Veränderung der Umgebung der Vibrationsplatte, insbesondere der Neigung und/oder der Festigkeit eines von der Bodenkontaktplatte (1) zu verdichtenden Untergrunds veränderbar ist.

2. Vibrationsplatte nach Anspruch 1, **dadurch gekennzeichnet, dass** die Vortriebseinstelleinrichtung aufweist:
- eine Neigungserkennungseinrichtung zum Erkennen eines Neigungswinkels der Bodenkontaktplatte (1) bezüglich einer Horizontalen; und
- eine Einstelleinrichtung zum Einstellen eines Winkels der Kraftwirkungsrichtung bezüglich der Bodenkontaktplatte (1) in Abhängigkeit von dem Neigungswinkel der Bodenkontaktplatte (1).

3. Vibrationsplatte nach Anspruch 2, **dadurch gekennzeichnet, dass** der einzustellende Winkel der Kraftwirkungsrichtung ein Winkel ist, der bei dem erkannten Neigungswinkel eine größtmögliche Vortriebsgeschwindigkeit gewährt.

4. Vibrationsplatte, mit
- einer einen Antrieb aufweisenden Obermasse (5); und mit
- einer mit der Obermasse (5) über eine Federeinrichtung (4) verbundenen, eine Schwingungserregereinrichtung (2) und eine Bodenkontaktplatte (1) aufweisenden Untermasse;
wobei
- durch die Schwingungserregereinrichtung (2) eine Schwingung mit einer resultierenden Kraftwirkungsrichtung erzeugbar ist;
- die Schwingungserregereinrichtung (2) derart ansteuerbar ist, dass die Kraftwirkungsrichtung in mehrere Stellungen, insbesondere in mehr als zwei Stellungen einstellbar ist;
- die Kraftwirkungsrichtung durch das Ansteuern mittels einer Vortriebseinstelleinrichtung in Abhängigkeit von einem Steuerbefehl des Bedieners veränderbar ist; und wobei
- ein Bedienelement (17) zum Eingeben des Steuerbefehls durch den Bediener vorgesehen ist;
**dadurch gekennzeichnet, dass**
- die Vortriebseinstelleinrichtung zusätzlich zu dem Bedienelement (17) eine Bedienerwunsch-Erkennungseinrichtung aufweist;
- die Bedienerwunsch-Erkennungseinrichtung wenigstens eine Kraftmesseinrichtung aufweist, zum Erfassen einer vom Bediener auf das Bedienelement (17) und/oder ein weiteres Bedienelement aufgebrachten Kraft in wenigstens eine Raumrichtung; und dass
- wenn die von der Kraftmesseinrichtung erfasste Kraft größer als eine zum bestimmungsgemäßen Betätigen des Bedienelements erforderliche Kraft ist, die Vortriebseinstelleinrichtung die Kraftwirkungsrichtung entsprechend vorgegebener Regeln verändert.

5. Vibrationsplatte nach Anspruch 4, **dadurch gekennzeichnet, dass** durch die Kraftmesseinrichtung mehrere Kräfte in mehreren Raumrichtungen getrennt erfassbar sind.

6. Vibrationsplatte nach Anspruch 4 oder 5, **dadurch gekennzeichnet, dass**
- durch die Kraftmesseinrichtung aufgrund der getrennt erfassten Kräfte getrennt zu verarbeitende Kraftsignale (18) erzeugbar sind; und dass
- die Vortriebseinstelleinrichtung eine Steuereinrichtung aufweist, mit der die Kraftsignale (18) derart auswertbar sind, dass in Abhängigkeit von Betrag und/oder Richtung der ein jeweiliges Kraftsignal (18) bewirkenden Kraft die Kraftrichtung der Schwingungserregereinrichtung verändert wird.

7. Vibrationsplatte nach einem der Ansprüche 1 bis 6, **dadurch gekennzeichnet, dass** die Vibrationsplatte eine Deichsel (16) aufweist, an der wenigstens ein Bedienelement (17) zum Führen durch den Bediener vorgesehen ist.

8. Vibrationsplatte nach Anspruch 7, **dadurch gekennzeichnet, dass** das Bedienelement (17) oder ein Steuerelement zum Vorgeben einer Vorwärts- und/oder einer Rückwärtsfahrt der Vibrationsplatte dient, wobei die Kraftwirkungsrichtung durch die Schwingungserregereinrichtung (2) in Abhängigkeit von einem Signal von dem Bedienelement (17) oder dem Steuerelement entsprechend mit einer horizontalen Kraftkomponente in Vorwärts- oder in Rückwärtsrichtung einstellbar ist.

9. Vibrationsplatte nach Anspruch 7 oder 8, **dadurch gekennzeichnet, dass**, wenn eine durch den Bediener an dem Bedienelement (17) aufgebrachte Kraft einen vorgegebenen Grenzwert nicht übersteigt, ein Kraftwirkungswinkel der Kraftwirkungsrichtung bezüglich der als Bezugsebene angesehenen Bodenkontaktplatte (1) auf einen vorgegebenen Standard-Kraftwirkungswinkel einstellbar ist.

10. Vibrationsplatte nach einem der Ansprüche 7 bis 9, **dadurch gekennzeichnet, dass** die Vortriebseinstelleinrichtung derart ausgebildet ist, dass, wenn eine Vorwärtsfahrt gewählt ist und eine durch den Bediener an dem Bedienelement (17) im Wesentlichen nach unten gerichtet aufgebrachte Kraft einen vorgegebenen Grenzwert übersteigt oder über einen bestimmten Zeitraum im Mittel ansteigt, ein Kraftwirkungswinkel der Kraftwirkungsrichtung bezüglich der als Bezugsebene angesehenen Bodenkontaktplatte (1) steiler einstellbar ist, insbesondere steiler als ein vorgegebener Standard-Kraftwirkungswinkel.

11. Vibrationsplatte nach einem der Ansprüche 7 bis 10, **dadurch gekennzeichnet, dass**, wenn eine Rückwärtsfahrt eingestellt ist und eine durch den Bediener an dem Bedienelement (17) im Wesentlichen nach oben gerichtet aufgebrachte Kraft einen vorgegebenen Grenzwert übersteigt oder über einen bestimmten Zeitraum im Mittel ansteigt, ein Kraftwirkungswinkel der Kraftwirkungsrichtung bezüglich der als Bezugsebene angesehenen Bodenkontaktplatte (1) steiler einstellbar ist, insbesondere steiler als ein vorgegebener Standard-Kraftwirkungswinkel.

12. Vibrationsplatte nach einem der Ansprüche 7 bis 11, **dadurch gekennzeichnet, dass**, wenn eine Vorwärtsfahrt eingestellt ist und eine durch den Bediener an dem Bedienelement (17) im Wesentlichen nach vorne, in eine Vorwärtsrichtung gerichtet aufgebrachte Kraft einen vorgegebenen Grenzwert übersteigt oder über einen bestimmten Zeitraum im Mittel ansteigt, ein Kraftwirkungswinkel der Kraftwirkungsrichtung bezüglich der als Bezugsebene angesehenen Bodenkontaktplatte (1) flacher einstellbar ist, insbesondere flacher als ein vorgegebener Standard-Kraftwirkungswinkel.

13. Vibrationsplatte nach einem der Ansprüche 7 bis 12, **dadurch gekennzeichnet, dass**, wenn eine Rückwärtsfahrt eingestellt ist und eine durch den Bediener an dem Bedienelement (17) im Wesentlichen nach hinten, in eine Rückwärtsrichtung gerichtet aufgebrachte Kraft einen vorgegebenen Grenzwert übersteigt oder über einen bestimmten Zeitraum im Mittel ansteigt, ein Kraftwirkungswinkel der Kraftwirkungsrichtung bezüglich der als Bezugsebene angesehen Bodenkontaktplatte (1) flacher einstellbar ist, insbesondere flacher als ein vorgegebener Standard-Kraftwirkungswinkel.

14. Vibrationsplatte nach einem der Ansprüche 7 bis 13, **dadurch gekennzeichnet, dass** die Vortriebseinstelleinrichtung derart ausgebildet ist, dass, wenn ein Kraftwirkungswinkel eingestellt ist, der steiler oder flacher als der Standard-Kraftwirkungswinkel ist, dieser Kraftwirkungswinkel auch dann konstant haltbar ist, wenn die von dem Bediener an dem Bedienelement (17) aufgebrachte Kraft den vorgegebenen Grenzwert nicht mehr übersteigt oder nicht mehr über einen bestimmten Zeitraum im Mittel ansteigt.

15. Vibrationsplatte nach einem der Ansprüche 7 bis 14, **dadurch gekennzeichnet, dass** die Vortriebseinstelleinrichtung derart ausgebildet ist, dass, wenn eine durch den Bediener an dem Bedienelement (17) aufgebrachte, der ursprünglichen, den vorgegebenen Grenzwert übersteigenden Kraft entgegengesetzt wirkende Kraft einen weiteren vorgegebenen Grenzwert übersteigt oder über einen bestimmten Zeitraum im Mittel ansteigt, der Kraftwirkungswinkel in Richtung der entgegengesetzt wirkenden Kraft um einen vorgegebenen Schwenkwinkel in mehreren Schritten oder kontinuierlich verschwenkt wird.

16. Vibrationsplatte, mit
- einer einen Antrieb aufweisenden Obermasse (5); und mit
- einer mit der Obermasse (5) über eine Federeinrichtung (4) verbundenen, eine Schwingungserregereinrichtung (2) und eine Bodenkontaktplatte (1) aufweisenden Untermasse:
wobei
- durch die Schwingungserregereinrichtung (2) eine Schwingung mit einer resultierenden Kraftwirkungsrichtung erzeugbar ist; und wobei
- die Schwingungserregereinrichtung (2) durch eine Vortriebseinstelleinrichtung derart ansteuerbar ist, dass die Kraftwirkungsrichtung in mehrere Stellungen, insbesondere in mehr als zwei Stellungen einstellbar ist;
**dadurch gekennzeichnet, dass** die Vortriebseinstelleinrichtung aufweist:
- eine Geschwindigkeits-Detektionseinrichtung zum Erfassen einer aktuellen Vortriebsgeschwindigkeit und/oder einer Änderung der Vortriebsgeschwindigkeit,
- eine Auswerteeinrichtung zum Vergleichen der aktuellen Vortriebsgeschwindigkeit mit einer zuletzt erfassten Vortriebsgeschwindigkeit und/ oder zum Auswerten der Änderung der Vortriebsgeschwindigkeit derart, dass ein Vergrößern oder ein Verringern der Vortriebsgeschwindigkeit der Vibrationsplatte feststellbar ist, und durch
- eine Variationseinrichtung zum Ändern der Kraftwirkungsrichtung in einer Schwenkrichtung derart, dass bei Feststellen einer Vergrößerung der Vortriebsgeschwindigkeit eine weitere Änderung der Kraftwirkungsrichtung in der gleichen Schwenkrichtung bewirkt wird, und dass bei Feststellen einer Verringerung der Vortriebsgeschwindigkeit eine Änderung der Kraftwirkungsrichtung in einer entgegengesetzten Schwenkrichtung bewirkt wird.

17. Verfahren zum Maximieren der Vortriebsgeschwindigkeit einer Vibrationsplatte mit einer Schwingungserregereinrichtung (2), bei der eine Kraftwirkungsrichtung einer erzeugten Schwingung veränderbar ist, mit den Schritten:
a) Fahren der Vibrationsplatte in Abhängigkeit von einem von einem Bediener vorgegebenen Richtungswunsch mit einer Kraftwirkungsrichtung, die einen horizontalen Kraftanteil entsprechend dem Richtungswunsch hat;
b) Erfassen einer aktuellen Vortriebsgeschwindigkeit und/oder einer Änderung der Vortriebsgeschwindigkeit;
c) Vergleichen der aktuellen Vortriebsgeschwindigkeit mit einer zuletzt erfassten Vortriebsgeschwindigkeit und/oder Auswerten der Änderung der Vortriebsgeschwindigkeit derart, dass ein Vergrößern oder ein Verringern der Vortriebsgeschwindigkeit der Vibrationsplatte festgestellt wird;
d) Ändern der Kraftwirkungsrichtung mit einem kleinen Winkelschritt oder kontinuierlich in der gleichen Schwenkrichtung wie bei der vorherigen Änderung, wenn eine Vergrößerung der Vortriebsgeschwindigkeit festgestellt wird;
e) Ändern der Kraftwirkungsrichtung mit einem kleinen Winkelschritt in einer zu der vorherigen Schwenkrichtung entgegengesetzten Schwenkrichtung, wenn eine Verringerung der Vortriebsgeschwindigkeit festgestellt wird;
f) Wiederholen der Schritte b) bis f).

## Claims

1. Vibrating plate, having:
- an upper mass (5) comprising a drive; and having
- a lower mass which is connected to the upper mass (5) via a spring device (4) and which has a vibration exciter device (2) and a ground contact plate (1),
wherein
- the vibration exciter device (2) is capable of producing a vibration having a resultant force action direction;
- the vibration exciter device (2) can be controlled in such a way that the force action direction can be adjusted to a plurality of positions, in particular more than two positions;
- an operating element (17) is provided for the input of a control command by the operator;
- the operating element (17) is coupled to a propulsion adjustment device, so that the control command can be transmitted to the propulsion adjustment device; and wherein
- the force action direction can be changed by the control via the propulsion adjustment device in dependence upon the operator's control command;
**characterised in that**
- the propulsion adjustment device for control of the vibration exciter device (2) is designed in such a way that the force action direction is always adjusted automatically to a position in which a maximum possible propulsion speed of the vibrating plate over the ground is achieved if the operator's control command demands a maximum propulsion speed; and that
- the force action direction can be changed by the control via the propulsion adjustment device in dependence upon a change in the surroundings of the vibrating plate, in particular the gradient and/or the solidity of a substrate which is to be compacted by the ground contact plate (1).

2. Vibrating plate as claimed in claim 1, **characterised in that** the propulsion adjustment device has:
- an inclination recognition device for recognizing an angle of inclination of the ground contact plate (1) relative to a horizontal; and
- an adjustment device for adjusting an angle of the force action direction relative to the ground contact plate (1) in dependence upon the angle of inclination of the ground contact plate (1).

3. Vibrating plate as claimed in claim 2, **characterised in that** the angle of the force action direction which is to be adjusted is an angle which ensures a greatest possible propulsion speed at the recognized angle of inclination.

4. Vibrating plate, having:
- an upper mass (5) which has a drive; and having
- a lower mass which is connected to the upper mass (5) via a spring device (4) and which has a vibration exciter device (2) and a ground contact plate (1),
wherein
- the vibration exciter device (2) is capable of producing a vibration having a resultant force action direction,
- the vibration exciter device (2) can be controlled in such a way that the force action direction can be adjusted to a plurality of positions, in particular more than two positions;
- the force action direction can be changed by the control via a propulsion adjustment device in dependence upon an operator's control command; and wherein
- an operating element (17) is provided for the input of the control command by the operator;
**characterised in that**
- the propulsion adjustment device has, in addition to the operating element (17), a device for recognizing the operator's wishes;
- the device for recognizing the operator's wishes has at least one force measurement device for determining in at least one spatial direction a force applied to the operating element (17) and/or an additional operating element by the operator; and that
- if the force determined by the force measurement device is greater than a force required for the normal actuation of the operating element, the propulsion adjustment device changes the force action direction in accordance with preset rules.

5. Vibrating plate as claimed in claim 4, **characterised in that** the force measurement device can separately determine a plurality of forces in a plurality of spatial directions.

6. Vibrating plate as claimed in claim 4 or 5, **characterised in that**
- on the basis of the separately determined forces, the force measurement device can produce force signals (18) which are to be processed separately; and that
- the propulsion adjustment device has a control device with which the force signals (18) can be evaluated in such a way that, in dependence upon the magnitude and/or direction of the force which causes a respective force signal (18), the force direction of the vibration exciter device is changed.

7. Vibrating plate as claimed in any one of claims 1 to 6, **characterised in that** the vibrating plate has a drawbar (16) on which at least one operating element (17) is provided for guidance by the operator.

8. Vibrating plate as claimed in claim 7, **characterised in that** the operating element (17) or a control element is used to specify forward and/or backward travel of the vibrating plate, wherein the force action direction can be adjusted accordingly with a horizontal force component in the forward or backward direction by the vibration exciter device (2) in dependence upon a signal from the operating element (17) or the control element.

9. Vibrating plate as claimed in claim 7 or 8, **characterised in that** if a force applied to the operating element (17) by the operator does not exceed a preset boundary value, a force action angle of the force action direction, relative to the ground contact plate (1) regarded as a reference plane, can be adjusted to a preset standard force action angle.

10. Vibrating plate as claimed in any one of claims 7 to 9, **characterised in that** the propulsion adjustment device is designed such that, when forward travel is selected and an essentially downwardly-directed force applied by the operator to the operating element (17) exceeds a preset boundary value or, on average, increases over a specific period of time, a force action angle of the force action direction, relative to the ground contact plate (1) regarded as a reference plane, can be adjusted more steeply, in particular more steeply than a preset standard force action angle.

11. Vibrating plate as claimed in any one of claims 7 to 10, **characterised in that** when backward travel is selected and an essentially upwardly-directed force applied by the operator to the operating element (17) exceeds a preset boundary value or, on average, increases over a specific period of time, a force action angle of the force action direction, relative to the ground contact plate (1) regarded as a reference plane, can be adjusted more steeply, in particular more steeply than a preset standard force action angle.

12. Vibrating plate as claimed in any one of claims 7 to 11, **characterised in that** when forward travel is selected and an essentially forwardly-directed force applied by the operator to the operating element (17) in a forward direction exceeds a preset boundary value or, on average, increases over a specific period of time, a force action angle of the force action direction, relative to the ground contact plate (1) regarded as a reference plane, can be adjusted more shallowly, in particular more shallowly than a preset standard force action angle.

13. Vibrating plate as claimed in any one of claims 7 to 12, **characterised in that** when backward travel is selected and an essentially backwardly-directed force applied by the operator to the operating element (17) in a backward direction exceeds a preset boundary value, or, on average, increases over a specific period of time, a force action angle of the force action direction, relative to the ground contact plate (1) regarded as a reference plane, can be adjusted more shallowly, in particular more shallowly than a preset standard force action angle.

14. Vibrating plate as claimed in any one of claims 7 to 13, **characterised in that** the propulsion adjustment device is designed such that when a force action angle is adjusted which is steeper or shallower than the standard force action angle, this force action angle can be kept constant even if the force applied by the operator to the operating element (17) no longer exceeds the preset boundary value or, on average, no longer increases over a specific period of time.

15. Vibrating plate as claimed in any one of claims 7 to 14, **characterised in that** the propulsion adjustment device is designed such that, when a force which is applied by the operator to the operating element (17) and which acts oppositely to the original force which exceeded the preset boundary value, exceeds another preset boundary value or, on average, increases over a specific period of time, the force action angle in the direction of the oppositely acting force is pivoted by a preset pivot angle in a plurality of steps or continuously.

16. Vibrating plate having
- an upper mass (5) which has a drive; and having
- a lower mass which is connected to the upper mass (5) via a spring device (4) and which has a vibration exciter device (2) and a ground contact plate (1);
wherein
- the vibration exciter device (2) is capable of producing a vibration having a resultant force action direction; and wherein
- the vibration exciter device (2) can be controlled by a propulsion adjustment device in such a way that the force action direction can be adjusted to a plurality of positions, in particular more than two positions;
**characterised in that** the propulsion adjustment device has:
- a speed detection device for determining a current propulsion speed and/or a change in the propulsion speed,
- an evaluation device for comparing the current propulsion speed with a last-determined propulsion speed and/or for evaluating the change in the propulsion speed in such a way that an increase or a reduction in the propulsion speed of the vibrating plate can be ascertained, and by
- a variation device for changing the force action direction in a pivot direction in such a way that, when an increase in the propulsion speed is ascertained, a further change in the force action direction in the same pivot direction is brought about, and when a decrease in the propulsion speed is ascertained, a change in the force action direction in an opposite pivot direction is brought about.

17. Method for maximizing the propulsion speed of a vibrating plate having a vibration exciter device (2) in which a force action direction of a produced vibration can be changed, having the steps of:
a) driving the vibration plate in dependence upon a desired direction specified by an operator with a force action direction which has a horizontal force component corresponding to the desired direction;
b) determining a current propulsion speed and/or a change in the propulsion speed;
c) comparing the current propulsion speed with a last-determined propulsion speed and/or evaluating the change in the propulsion speed such that an increase or a decrease in the propulsion speed of the vibrating plate is ascertained;
d) changing the force action direction with a small angular step or continuously in the same pivot direction as in the previous change if an increase in the propulsion speed is ascertained;
e) changing the force action direction with a small angular step in a pivot direction opposite the previous pivot direction if a reduction in the propulsion speed is ascertained; and
f) repeating steps b) to f).

## Revendications

1. Plaque vibrante de compactage, comportant
- une masse supérieure (5) munie d'un système d'entraînement ; et
- une masse inférieure reliée à la masse supérieure (5) par l'intermédiaire d'un système à ressorts (4), et comportant un générateur de vibrations (2) et une plaque de contact au sol (1) ;
- le générateur de vibrations (2) permettant de générer une vibration avec une direction d'action des forces résultante ;
- le générateur de vibrations (2) pouvant être actionné de manière à pouvoir régler la direction d'action des forces dans plusieurs positions, en particulier dans plus de deux positions ;
- un élément de commande (17) étant prévu pour que l'utilisateur puisse entrer une instruction de commande ;
- ledit élément de commande (17) étant couplé à un dispositif de réglage de l'avancement, de telle sorte que l'instruction de commande peut être transmise au dispositif de réglage de l'avancement ; et
- la direction d'action des forces étant modifiable sous l'effet d'une activation au moyen du dispositif de réglage de l'avancement en fonction de l'instruction de commande de l'utilisateur ;
**caractérisée en ce que**
- le dispositif de réglage de l'avancement destiné à actionner le générateur de vibrations (2) est configuré de telle sorte que la direction d'action des forces est toujours réglée automatiquement dans une position, dans laquelle est atteinte une vitesse d'avance maximale possible de la plaque vibrante au-dessus du sol lorsque l'instruction de commande de l'utilisateur demande une vitesse d'avance maximale ; et **en ce que**
- la direction d'action des forces peut être modifiée sous l'effet de l'activation au moyen du dispositif de réglage de l'avancement en fonction d'une variation de l'environnement de la plaque vibrante, en particulier de l'inclinaison et/ou de la fermeté du sous-sol à compacter avec la plaque de contact au sol (1).

2. Plaque vibrante de compactage selon la revendication 1, **caractérisée en ce que** le dispositif de réglage de l'avancement comporte :
- un dispositif de détection de l'inclinaison permettant de détecter un angle d'inclinaison de la plaque de contact au sol (1) par rapport à une horizontale ; et
- un dispositif de réglage permettant de régler un angle de la direction d'action des forces par rapport à la plaque de contact au sol (1) en fonction de l'angle d'inclinaison de la plaque de contact au sol (1).

3. Plaque vibrante de compactage selon la revendication 2, **caractérisée en ce que** l'angle à régler de la direction d'action des forces est un angle qui garantit la vitesse d'avance la plus élevée possible en présence de l'angle d'inclinaison détecté.

4. Plaque vibrante de compactage, comportant :
- une masse supérieure (5) munie d'un système d'entraînement ; et
- une masse inférieure reliée à la masse supérieure (5) par l'intermédiaire d'un système à ressorts (4), et comportant un générateur de vibrations (2) et une plaque de contact au sol (1) ;
- le générateur de vibrations (2) permettant de générer une vibration avec une direction d'action des forces résultante ;
- le générateur de vibrations (2) pouvant être actionné de manière à pouvoir régler la direction d'action des forces dans plusieurs positions, en particulier dans plus de deux positions ;
- la direction d'action des forces étant modifiable sous l'effet d'une activation au moyen du dispositif de réglage de l'avancement en fonction d'une instruction de commande de l'utilisateur ; et
- un élément de commande (17) étant prévu pour que l'utilisateur puisse entrer une instruction de commande ;
**caractérisée en ce que**
- le dispositif de réglage de l'avancement comporte, en plus de l'élément de commande (17), un dispositif de détection du souhait de l'utilisateur ;
- le dispositif de détection du souhait de l'utilisateur comporte au moins une direction d'action des forces pour détecter, dans au moins une direction dans l'espace, une force appliquée par l'utilisateur sur l'élément de commande (17) et/ou par un autre élément de commande ; et **en ce que**
- lorsque la force détectée par le dispositif de mesure des forces est supérieure à une force nécessaire à l'actionnement de l'élément de commande conformément à sa destination, le dispositif de réglage de l'avancement modifie la direction d'action des forces conformément à des règles prédéfinies.

5. Plaque vibrante de compactage selon la revendication 4, **caractérisée en ce que** le dispositif de mesure des forces permet de détecter plusieurs forces dans plusieurs directions dans l'espace.

6. Plaque vibrante de compactage selon la revendication 4 ou 5, **caractérisée en ce que**
- des signaux de force (18) à traiter séparément peuvent être générés par le dispositif de mesure des forces à l'appui des forces détectées séparément ; et **en ce que**
- le dispositif de réglage de l'avancement comporte un dispositif de commande, qui permet d'analyser les signaux de force (18) de manière à faire varier la direction des force du générateur de vibrations en fonction de la valeur et/ou de la direction de la force induisant le signal de force (18) correspondant.

7. Plaque vibrante de compactage selon l'une quelconque des revendications 1 à 6, **caractérisée en ce que** la plaque vibrante comporte un bras de guidage (16) sur lequel est prévu au moins un élément de commande (17) pour que l'utilisateur puisse guider ladite plaque vibrante.

8. Plaque vibrante de compactage selon la revendication 7, **caractérisée en ce que** l'élément de commande (17) ou un élément d'actionnement est destiné à prédéfinir une marche avant et/ou une marche arrière de la plaque vibrante, la direction d'action des forces étant réglable dans la direction de marche avant ou dans la direction de marche arrière par le générateur de vibrations (2) en fonction d'un signal de l'élément de commande (17) ou de l'élément d'actionnement en correspondance avec une composante de force horizontale.

9. Plaque vibrante de compactage selon la revendication 7 ou 8, **caractérisée en ce que**, lorsqu'une force appliquée par l'utilisateur sur l'élément de commande (17) ne dépasse pas une valeur limite prédéfinie, un angle d'action des forces de la direction d'action des forces par rapport à la plaque de contact au sol (1) considérée comme plan de référence est réglable à un angle d'action des forces standard prédéfini.

10. Plaque vibrante de compactage selon l'une quelconque des revendications 7 à 9, **caractérisée en ce que** le dispositif de réglage de l'avancement est configuré de telle sorte que, lorsqu'une marche avant est sélectionnée et qu'une force appliquée en étant orientée sensiblement vers le bas par l'utilisateur au moyen de l'élément de commande (17) est supérieure à une valeur limite prédéfinie ou croît en moyenne pendant un laps de temps déterminé, un angle d'action des forces de la direction d'action des forces est réglable avec un angle plus obtus par rapport à la plaque de contact au sol (1) considérée comme plan de référence, en particulier avec un angle plus obtus qu'un angle d'action des forces standard prédéfini.

11. Plaque vibrante de compactage selon l'une quelconque des revendications 7 à 10, **caractérisée en ce que**, lorsqu'une marche arrière est sélectionnée et qu'une force appliquée en étant orientée sensiblement vers le haut par l'utilisateur au moyen de l'élément de commande (17) est supérieure à une valeur limite prédéfinie ou croît en moyenne pendant un laps de temps déterminé, un angle d'action des forces de la direction d'action des forces est réglable avec un angle plus obtus par rapport à la plaque de contact au sol (1) considérée comme plan de référence, en particulier avec un angle plus obtus qu'un angle d'action des forces standard prédéfini.

12. Plaque vibrante de compactage selon l'une quelconque des revendications 7 à 11, **caractérisée en ce que**, lorsqu'une marche avant est sélectionnée et qu'une force appliquée en étant orientée sensiblement vers l'avant dans la direction de marche avant par l'utilisateur au moyen de l'élément de commande (17) est supérieure à une valeur limite prédéfinie ou croît en moyenne pendant un laps de temps déterminé, un angle d'action des forces de la direction d'action des forces est réglable avec un angle plus plat par rapport à la plaque de contact au sol (1) considérée comme plan de référence, en particulier avec un angle plus plat qu'un angle d'action des forces standard prédéfini.

13. Plaque vibrante de compactage selon l'une quelconque des revendications 7 à 12, **caractérisée en ce que**, lorsqu'une marche arrière est sélectionnée et qu'une force appliquée en étant orientée sensiblement vers l'arrière dans la direction de marche arrière par l'utilisateur au moyen de l'élément de commande (17) est supérieure à une valeur limite prédéfinie ou croît en moyenne pendant un laps de temps déterminé, un angle d'action des forces de la direction d'action des forces est réglable avec un angle plus plat par rapport à la plaque de contact au sol (1) considérée comme plan de référence, en particulier avec un angle plus plat qu'un angle d'action des forces standard prédéfini.

14. Plaque vibrante de compactage selon l'une quelconque des revendications 7 à 13, **caractérisée en ce que** le dispositif de réglage de l'avancement est configuré de telle sorte que, lorsqu'un angle d'action des forces est réglé, lequel est plus obtus ou plus plat que l'angle d'action des forces standard, ledit angle d'action des forces peut être maintenu constant même si la force appliquée par l'utilisateur au moyen de l'élément de commande (17) n'est plus supérieure à la valeur limite prédéfinie ou ne croît plus en moyenne pendant un laps de temps déterminé.

15. Plaque vibrante de compactage selon l'une quelconque des revendications 7 à 14, **caractérisée en ce que** le dispositif de réglage de l'avancement est configuré de telle sorte que, lorsqu'une force appliquée par l'utilisateur au moyen de l'élément de commande (17), laquelle agit dans le sens opposé à la force initiale supérieure à la valeur limite prédéfinie, dépasse une autre valeur limite prédéfinie ou croît en moyenne pendant un laps de temps déterminé, l'angle d'action des forces pivote en plusieurs étapes ou en continu autour d'un angle de pivotement prédéfini en direction de la force agissant en sens opposé.

16. Plaque vibrante de compactage, comportant
- une masse supérieure (5) munie d'un système d'entraînement ; et
- une masse inférieure reliée à la masse supérieure (5) par l'intermédiaire d'un système à ressorts (4), et comportant un générateur de vibrations (2) et une plaque de contact au sol (1) ;
- le générateur de vibrations (2) permettant de générer une vibration avec une direction d'action des forces résultante ;
- le générateur de vibrations (2) pouvant être actionné par un dispositif de réglage de l'avancement de manière à pouvoir régler la direction d'action des forces dans plusieurs positions, en particulier dans plus de deux positions ;
**caractérisée en ce que** le dispositif de réglage de l'avancement comporte :
- un dispositif de détection de la vitesse, destiné à détecter une vitesse d'avance actuelle et/ou une variation de la vitesse d'avance ;
- un dispositif d'analyse destiné à comparer la vitesse d'avance actuelle à la vitesse d'avance détectée en dernier lieu et/ou destiné à analyser la variation de la vitesse d'avance de telle sorte qu'il est possible de constater une augmentation ou une diminution de la vitesse d'avance de la plaque vibrante, et par
- un dispositif de variation destiné à modifier la direction d'action des forces dans une direction de pivotement, de telle sorte que lors de la constatation d'une augmentation de la vitesse d'avance, il se produit une nouvelle modification de la direction d'action des forces dans la même direction de pivotement, et de telle sorte que lors de la constatation d'une diminution de la vitesse d'avance, il se produit une nouvelle modification de la direction d'action des forces dans la direction de pivotement opposée.

17. Procédé permettant de maximiser la vitesse d'avance d'une plaque vibrante de compactage comportant un générateur de vibrations (2), dans laquelle une direction d'action des forces d'une vibration générée est modifiable, comportant les étapes :
a) déplacement de la plaque vibrante en fonction de la direction prédéfinie souhaitée par un utilisateur avec une direction d'action des forces, qui possède une proportion de force horizontale en correspondance avec la direction souhaitée ;
b) détection d'une vitesse d'avance actuelle et/ou d'une variation de la vitesse d'avance ;
c) comparaison de la vitesse d'avance actuelle à une vitesse d'avance enregistrée en dernier lieu et/ou analyse de la variation de la vitesse d'avance de manière à constater une augmentation ou une diminution de la vitesse d'avance de la plaque vibrante ;
d) variation de la direction d'action des forces avec un petit pas angulaire ou en continu dans la direction de pivotement identique à la variation précédente lorsqu'une augmentation de la vitesse d'avance est constatée ;
e) variation de la direction d'action des forces avec un petit pas angulaire ou en continu dans la direction de pivotement opposée à la direction de pivotement précédente lorsqu'une diminution de la vitesse d'avance est constatée ;
f) répétition des étapes b) à f).
